# EUROPÄISCHE PATENTSCHRIFT

(11) **EP 2 552 806 B1**
(45) Veröffentlichungstag und Bekanntmachung des Hinweises auf die Patenterteilung: **12.03.2014**
(21) Anmeldenummer: 11761510.4
(22) Anmeldetag: 20.09.2011
(51) Int. Cl.: B65D 83/44, B65D 83/20

(54) **SPRÜHDOSE MIT SPRÜHKOPF MIT VERSTELLBAREM ANSCHLAGELEMENT**
SPRAY CAN COMPRISING A SPRAY HEAD HAVING AN ADJUSTABLE ABUTMENT ELEMENT
BOMBE AEROSOL A TETE DE PULVERISATION MUNIE D'UN ELEMENT DE BUTEE AJUSTABLE

(30) Priorität: 20.09.2010 DE 102010047123
(43) Veröffentlichungstag der Anmeldung: 06.02.2013
(73) Patentinhaber: Eckart GmbH, 91235 Hartenstein (DE)
(72) Erfinder: GLÜCK, Daniela, 91247 Artelshofen (DE); HALLER, Silvia, 92275 Hirschbach (DE)
(74) Vertreter: Köhler, Walter
(86) Internationale Anmeldenummer: PCT/EP2011/004713
(87) Internationale Veröffentlichungsnummer: WO 2012/038071

(56) Entgegenhaltungen:
- EP-A1- 1 460 001
- DE-A1- 4 303 157
- JP-U- H0 561 058
- US-A- 5 027 986

## Beschreibung

Die Erfindung betrifft eine Sprühdose nach dem Oberbegriff des Anspruchs 1.

Plättchenförmige Metallpigmente werden seit vielen Jahren auch in Form von Aerosolen in den Handel gebracht. Dies hat gegenüber der konventionellen Lackierung mit Hilfe einer Lackpistole den Vorteil, dass die plättchenförmigen Metallpigmente lokal auf den Untergrund aufgebracht werden können. So ist die Verwendung von Aerosolen Standard in der Autoreparaturlackierung. Da es sich bei den plättchenförmigen Metallpigmenten um hochwertige Pigmente handelt, sind derartige Aerosole relativ teuer.

Gegenüber auf konventionelle Weise lackierten plättchenförmigen Metallpigmenten haben die aus Sprühdosen als Aerosole aufgebrachten Metallpigmente den Nachteil, dass sie weniger gut orientiert sind. Dies führt bei optischen Anwendungen zu einem geringer ausgeprägten Metalleffekt (Brillanz, Hell-Dunkel-Flop, Deckfähigkeit) und insbesondere zu vermehrter Wolkenbildung. Im Fall von Zinkplättchen als Korrosionsschutzpigment führt eine schlechtere Orientierung der Plättchen ebenfalls zu einer Verminderung der Korrosionsschutzeigenschaften. Diese beruht auf dem elektrochemischen Prinzip der "Opferanode" und einer Barrierewirkung der oxidierten Pigmente. Beide Mechanismen funktionieren nur optimal bei einer guten Orientierung der Zinkplättchen nach dem Auftrag: gut orientierte Pigmente weisen eine maximale hohe flächige Berührung der Pigmente untereinander auf und somit eine besonders gute elektrische Leitfähigkeit. Diese ist Voraussetzung für eine optimale Oxidation der Pigmente. Gut orientierte Zinkplättchen können ebenfalls eine optimale Barrierewirkung entfalten, da sie die geringsten Zwischenräume zwischen den Plättchen zulassen.

Ein weiterer Aspekt ist die einfache Dosierung des Aerosolauftrags.

Die DE 43 03 157 A1 offenbart eine Betätigungsvorrichtung für den Dosierverschluss eines Druckbehälters. Hier wird der Einstellweg des Bestätigungshebels durch einen regulierbaren Anschlag begrenzt.

Die DE 35 30 611 C2 offenbart einen Zerstäuber, der eine stufenlose Regelung der Abgabemenge eines Aerosols ermöglicht, wobei ein Stab als Durchlassmittel mindestens zwei Ausgangsöffnungen aufweist, die in axialer Richtung des Stabes voneinander beabstandet sind.

Die DE 20 2008 009 601 U1 offenbart einen Sprühkopf mit einem drehbaren Stellelement zur Regulierung der Sprühcharakteristik des Sprühkopfs. Das Stellelement schwenkt unterschiedlich große Austrittsöffnungen vor eine Sprühdüse.

Die DE 20 2005 007 242 U1 offenbart eine Sprühdose mit einem Sprühkopf, dem ein drehbares Verstellelement zur Beeinflussung der Strömung des Sprühguts zugeordnet ist, wobei das Verstellelement mehrere Teilpfade aufweist, die in den Strömungspfad einschwenkbar sind und unterschiedlich große Austrittsöffnungen aufweisen.

Die DE 42 23 611 A1 beschreibt eine verstellbare Ventilanordnung für unter Druck verpackte versprühfähige Medien, wobei der Durchströmquerschnitt der Ventilanordnung durch Drehung eines Sprühkörpers veränderbar ist.

Der Erfindung liegt die Aufgabe zugrunde, eine Sprühdose der eingangs genannten Art zu schaffen, die einen Sprühkopf mit einer gegenüber dem Stand der Technik verbesserten Einrichtung zur verstellbaren Begrenzung des aus der Düse austretenden Volumenstroms aufweist.

Diese Aufgabe löst die Erfindung mit dem Gegenstand des Patentanspruchs 1.

Dabei handelt es sich um eine Sprühdose mit einem Druckbehälter und einem Sprühkopf, wobei
- in dem Druckbehälter ein mittels eines Inertgases unter Druck stehendes Sprühgut aufgenommen ist;
- der Sprühkopf eine Düse und einen Sprühbetätigungstaster aufweist;
- in dem Sprühkopf ein mit dem Sprühbetätigungstaster zusammenwirkendes Druckstück bewegbar gelagert ist;
- mit dem Druckstück ein Stößelrohr und ein radial anschließendes Düsenrohr bewegungsverbunden und/oder darin starr angeordnet ist;
- an dem freien Ende des Düsenrohrs eine Düse angeordnet ist;
- in dem Druckbehälter eine Ventileinrichtung angeordnet ist;
- die Ventileinrichtung über das Stößelrohr des Druckstücks durch Betätigung des Sprühbetätigungstasters derart betätigbar ist, dass bei geöffneter Ventileinrichtung das Sprühgut über das Stößelrohr und das Düsenrohr der Düse zugeführt wird, um dort auszutreten;
- in oder auf dem Sprühkopf ein mit dem Sprühbetätigungstaster zusammenwirkendes im Wesentlichen stiftförmiges Anschlagelement abgestützt ist;
- das Anschlagelement über eine Verstellhandhabe relativ zum Sprühkopf durch Drehung um seine Längsachse höhenverstellbar ist.

Die Gestaltung der Verstelleinrichtung des Anschlagelements bestimmt die Verstellbarkeit der Begrenzung des aus der Düse austretenden Volumenstroms maßgeblich. Für diese für die Lösung der Aufgabe also maßgebliche Gestaltung der Verstelleinrichtung des Anschlagelements sieht die Erfindung vier Lösungsalternativen vor, die im Patentanspruch 1 mit den Alternativmerkmalen a), b), c) und d) angegeben sind. Diese vier Lösungsalternativen sehen jeweils übereinstimmend miteinander vor, dass die Höhenverstellung des Anschlagelements durch eine Art Kurvengetriebe mit einem auf einer steigenden Führungsfläche abgestützten radialen Stift erfolgt. Über dieses Konzept wird eine robuste zuverlässige Abstützung des Anschlagelements in seiner jeweils eingestellten Höhenposition ermöglicht. Ferner ergeben sich jeweils gleichzeitig Reinigungsvorteile. Eventuelle Ablagerungen des Sprühguts, zum Beispiel Aerosol-Ablagerungen, können bei der erfindungsgemäßen Konstruktion relativ leicht entfernt werden. Vorteilhaft ist auch, dass die Verstellbarkeit auf einfache Weise durch die Gestaltung der Führungskurve für den Anwendungsfall maßgeschneidert ausgestaltet werden kann.

Die Lösungsalternative a) des Patentanspruchs 1 sieht vor, dass das Anschlagelement einen radial auskragenden stiftförmigen oder nasenförmigen Vorsprung aufweist, der mit zumindest einem Teil seiner radialen Erstreckung auf einer radialen Gegenfläche aufliegend abgestützt ist, welche als steigende Führungsfläche auf einem Führungsflächenelement ausgebildet ist, auf der der Vorsprung bei Drehung des Anschlagelements aufliegend geführt ist.

Diese Lösungsalternative a) erbringt insbesondere Vorteile dadurch, dass das Führungsflächenelement zugleich ein Lager für das Anschlagelement bilden kann.

Die Lösungsalternative b) des Patentanspruchs 1 sieht vor, dass das Anschlagelement eine Verdrehsicherung und einen radial auskragenden stiftförmigen oder nasenförmigen Vorsprung aufweist, der mit zumindest einem Teil seiner radialen Erstreckung auf einer radialen Gegenfläche aufliegend abgestützt ist, welche als steigende Führungsfläche auf einem Führungsflächenelement ausgebildet ist, auf der der Vorsprung bei Drehung des Führungsflächenelements aufliegend geführt ist.

Diese Lösungsalternative b) erbringt insbesondere Vorteile dadurch, dass das Führungsflächenelement leicht austauschbar ist, so dass eine Sprühdose mit mehreren Einstellcharakteristiken auslieferbar ist.

Die Lösungsalternative c) des Patentanspruchs 1 sieht vor, dass das Anschlagelement mit einem Führungsflächenelement bewegungsverbunden ist, wobei das Führungsflächenelement auf einem Lagerelement bei Drehung des Führungsflächenelements höhenverstellbar geführt ist und das Lagerelement einen radial auskragenden stiftförmigen oder nasenförmigen Vorsprung aufweist, der mit zumindest einem Teil seiner radialen Erstreckung auf einer radialen Gegenfläche aufliegend abgestützt ist, welche als steigende Führungsfläche auf dem Führungsflächenelement ausgebildet ist.

Diese Lösungsalternative c) erbringt die gleichen Vorteile wie für Lösungsvariante b) beschrieben.

Die Lösungsalternative d) des Patentanspruchs 1 sieht vor, dass das Anschlagelement mit einem Führungsflächenelement bewegungsverbunden ist, das eine Verdrehsicherung aufweist, wobei das Führungsflächenelement auf einem Lagerelement bei Drehung des Lagerelements höhenverstellbar geführt ist und das Lagerelement einen radial auskragenden stiftförmigen oder nasenförmigen Vorsprung aufweist, der mit zumindest einem Teil seiner radialen Erstreckung auf einer radialen Gegenfläche aufliegend abgestützt ist, welche als steigende Führungsfläche auf dem Führungsflächenelement ausgebildet ist

Diese Lösungsalternative d) erbringt die gleichen Vorteile wie für Lösungsvariante b) beschrieben.

Es kann vorgesehen sein, dass die Führungsfläche auf einer Fläche einer das Führungsflächenelement bildenden Rampe ausgebildet ist.

Weiter kann vorgesehen sein, dass die Führungsfläche in einer Kulissenausnehmung einer als das Führungsflächenelement ausgebildeten Kulissenelements ausgebildet ist.

Die Führungsfläche kann zumindest abschnittsweise mit konstanter Steigung ausgebildet sein.

Es kann aber auch vorgesehen sein, dass die Führungsfläche zumindest abschnittsweise mit nicht konstanter Steigung ausgebildet ist. Auf diese Weise können beispielsweise Bereiche ausgebildet sein, in denen eine besonders feinfühlige Verstellung der Anschlaghöhe möglich ist.

Weiter kann die Führungsfläche zumindest abschnittsweise mindestens einen Plateaubereich aufweisen.

Es kann vorgesehen sein, dass der radial auskragende Vorsprung als ein in das Anschlagelement oder das Lagerelement eingesteckt fixierter radialer Stift ausgebildet ist.

Der radial auskragende Vorsprung kann mit dem Anschlagelement oder dem Lagerelement einstückig ausgebildet sein.

Die Verstellhandhabe kann als ein von dem Anschlagelement oder dem Lagerelement oder dem Führungsflächenelement radial abstehender Stellarm ausgebildet sein.

Der Stellarm kann mit dem Anschlagelement oder dem Lagerelement oder dem Führungsflächenelement drehstarr verbunden sein.

In einer vorteilhaften Ausbildung kann der Stellarm mit dem Anschlagelement oder dem Lagerelement oder dem Führungsflächenelement einstückig ausgebildet sein.

Es kann vorgesehen sein, dass der Stellarm über die Kontur des Sprühbetätigungstasters radial hinausragt.

Es kann weiter vorgesehen sein, dass der Sprühkopf ein Sprühkopfgestell aufweist, mit dem Sprühkopf mit dem Druckbehälter verbunden ist, wobei der Stellarm über die Kontur des Sprühbetätigungstasters radial hinausragt, aber nicht über die Kontur des Sprühkopfgestells radial hinausragt. Bei dieser Ausführungsvariante ist der Stellarm optimal gegen Beschädigungen, wie beispielsweise beim Herunterfallen der Sprühdose, geschützt.

Es kann aber auch vorgesehen sein, dass der Sprühkopf ein Sprühkopfgestell aufweist, mit dem der Sprühkopf mit dem Druckbehälter verbunden ist, wobei der Stellarm über die Kontur des Sprühkopfgestells radial hinausragt. Bei dieser Ausführungsvariante ist der Stellarm optimal zugänglich, auch bei der Verwendung von Schutzhandschuhen.

Es kann vorgesehen sein, dass die Drehlage des Stellarms an einer Skala ablesbar ist. Die Skala kann eine Skalenteilung aufweisen. Die Skala kann aber auch vorgesehen sein, um individuelle Markierungen aufzubringen. Sie kann in diesem Fall zweckmäßigerweise eine leicht angeraute Oberfläche aufweisen, um die dauerhafte Haftung der Markierung zu erleichtern.

In einer vorteilhaften Ausbildung kann die Skala an dem Sprühkopf angeordnet sein.

Es kann vorgesehen sein, dass der Stellarm in einem Winkelbereich von 90° bis 270°, besonders bevorzugt von 150° - 190° verstellbar ist.

Der Sprühkopf kann auf einen zentrischen Befestigungsabschnitt einer Ventileinrichtung der Sprühdose aufschraubbar sein. Hierdurch ist der Sprühkopf mechanisch besonders gut stabilisiert und hält auch robuster Behandlung stand. Ein mechanisch stabiler Sprühkopf ermöglicht eine höhere vollständige Entleerung des Sprühguts. Andernfalls werden Sprühdosen, die durch defekte Sprühköpfe, wie beispielsweise wackelig oder lose gewordene Sprühköpfe und/oder durch Sturz der Sprühdose beschädigte Sprühköpfe, unbrauchbar geworden sind, weggeworfen. Insbesondere bei teurem Sprühgut führt dies zu einer unnötigen und unwirtschaftlichen Verschwendung.

Es kann vorteilhafterweise vorgesehen sein, dass die Ventileinrichtung ein "weibliches" Ventil aufweist. Ein "weibliches" Ventil ist ein Ventil, das nicht mit einem hervorstehenden Ventilstößel ausgebildet ist, sondern mit einem in einer Ausnehmung angeordneten Ventilsitz.

Der Sprühkopf kann mit seinem unteren Abschnitt die Ventileinrichtung umgreifen. Durch diese Ausbildung ist die Verbindung zwischen dem Sprühkopf und der Ventileinrichtung gegen Schlagbeanspruchung oder dergleichen gut geschützt.

Es kann vorgesehen sein, dass die Sprühdose mit einem Aerosol befüllt ist, das folgende Komponenten umfasst:
a) plättchenförmige Metalleffektpigmente
b) Wasser und/oder organische/s Lösemittel
c) Bindemittel
d) Treibgas.

Die vorgeschlagene Sprühdose kann wie weiter oben beschrieben, ausgebildet sein.

Die plättchenförmigen Metallpigmente weisen üblicherweise eine mittlere Größe (d50) von 3 bis 50 µm, bevorzugt von 5 bis 25 µm auf.

Insbesondere bei einer bevorzugten Ausführungsform, bei der der Sprühkopf auf einen zentrischen Befestigungsabschnitt einer Ventileinrichtung der Sprühdose aufschraubbar sein kann, ergibt sich ein weiterer Vorteil: Aerosole, die plättchenförmige Metallpigmente enthalten, führen aufgrund der relativ großen Dimensionen der plättchenförmigen Metallpigmente im Stand der Technik häufig zu einer Verstopfung des Sprühkopfes. Dies hat wiederum zur Folge, dass der Doseninhalt nicht entleert werden kann.
Bei der erfindungsgemäß bevorzugten Ausführungsform kann der Sprühkopf nach einer Verstopfung abgeschraubt werden und beispielsweise über ein Reinigungsaerosol gesäubert werden. Diese Maßnahme trägt ebenfalls zu einer wirtschaftlicheren Nutzung der mit Metallpigmenten pigmentierten Aerosole bei.

Das Aerosol kann vorzugsweise folgende Zusammensetzung aufweisen:
a) 2,5 - 30 Gew.-% plättchenförmige Metallpigmente,
b) 10 - 50 Gew.-% organische/s Lösemittel,
c) 5 - 20 Gew.-% Bindemittel,
d) 15 - 50 Gew.-% Treibgas,
wobei sich die Gewichtsangaben jeweils auf das Gesamtgewicht des Aerosols beziehen.

Die plättchenförmigen Metalleffektpigmente sind bevorzugt der Gruppe bestehend aus Aluminiumpigmenten, Zinkpigmenten, Messingpigmenten, Kupferpigmenten, Edelstahlpigmenten oder Mischungen hieraus, entnommen. Besonders bevorzugt werden Aluminiumpigmente oder Zinkpigmente oder Mischungen dieser Pigmente verwendet.

Plättchenförmige Zinkpigmente werden für den Korrosionsschutz eingesetzt. Auch in diesem Fall jedoch kann eine ansprechende Optik vorteilhaft sein. Daher trägt eine bessere Orientierung der Pigmente neben verbesserten Korrosionsschutz auch zu verbesserten optischen Eigenschaften wie Brillanz, Hell-Dunkel-Flop und einer geringeren Wolkigkeit bei.

Im Fall von plättchenförmigen Zinkpigmenten werden bevorzugt 8 -25 Gew.-% und besonders bevorzugt 10 bis 20 Gew.-%, bezogen auf das Gesamtgewicht des Aerosols, eingesetzt.

Im Fall von plättchenförmigen Aluminiumpigmenten wird tendenziell ein geringerer Anteil eingesetzt. Dies beruht zum einen auf der geringeren Dichte von Aluminium (gegenüber Zink, Edelstahl, Kupfer, Messing) und zum anderen darauf, dass bei optischen Anwendungen geringer als im Korrosionsschutz pigmentiert wird. So beträgt der Anteil der plättchenförmigen Aluminiumpigmente bevorzugt 2,5 bis 20 Gew.-% und besonders bevorzugt 5 bis 15 Gew.-%, bezogen auf das Gesamtgewicht des Aerosols.

Im Fall von plättchenförmigen Edelstahl-, Kupfer- oder Messingpigmenten werden bevorzugt 2,5 bis 25 Gew.-% und besonders bevorzugt 8 bis 20 Gew.-%, bezogen auf das Gesamtgewicht des Aerosols, eingesetzt.

Die organischen Lösemittel können der Gruppe bestehend aus Aromaten, Aliphaten, Ester, Ketone, Alkohole, sowie deren Mischungen entnommen sein.

Als Aromaten können Solventnaphtha und/oder Xylol vorgesehen sein.

Als Aliphaten können Testbenzin und/oder hochsiedende Aliphaten vorgesehen sein.

Als Ester können Ethylacetat und/oder Butylacetat vorgesehen sein.

Als Ketone können Aceton und/oder Methylethylketon vorgesehen sein.

Als Alkohole können n-Butanol und/oder Isopropanol vorgesehen sein.

Die Bindemittel können der Gruppe, bestehend aus Alkydharz, Acrylatharz, Vinylisobutylether, 1-K oder 2-K-Polyurethanharz, Kohlenwasserstoffharz, Silikonharz, Celluloseharz, 2-K-Epoxyharze, modifizierte Kautschukharze, Harnstoffharze, Polyvinylchlorid-Copolymerisatharze und deren Mischungen, entnommen sein. Besonders bevorzugt werden hierbei Alkydharze und Acrylatharze.

Als Alkydharz werden hierbei beispielsweise styrolisiertes Alkydharz, Urethanalkyde, Rizinenölalkyde, kurzöliges Alkydharz, Phthalatmodifiziertes Alkydharz, Leinölalkydharz, Phenolharzmodifiziertes Alkydharz, Acrylmodifiziertes Alkydharz, Silikonharzmodifizierte Alkydharze, Sojaölmodifiziertes Alkydharz verwendet.

Als Acrylatharze werden beispielsweise Thermoplastisches Butylmethacrylat, Thermoplastisches Methylacrylat Acrylatharz oder Thermoplastisches Butylmethacrylat/Methylmethacrylat Acrylatharz verwendet.

Die Treibgase können der Gruppe, bestehend aus Propan, Butan, Dimethylether, N₂, CO₂, Druckluft sowie deren Mischungen, entnommen sein. Besonders bevorzugt sind Propan, Butan und deren Mischungen.

Das Aerosol kann weitere Komponenten enthalten, welche der Gruppe bestehend aus Additiven, Füllstoffen, Trockenmitteln und deren Mischungen entnommen sind.

Die Additive können der Gruppe, bestehend aus Antisettlingadditiven, Netzmittel, Thixotropiermittel, Verlaufsmittel, Korrosionsinhibitoren, Molekularsiebe (Wasserfänger) und deren Mischungen, entnommen sein.

Die Füllstoffe können der Gruppe, bestehend aus Calciumcarbonat, Calciumoxid, Magnesiumoxid, Siliziumdioxid, Quarzmehl, Kaolin, Glimmer, Schiefermehl, Magnesiumcarbonat, Talkum, Kieselsäure, Zinkoxid, Zinksulfid, Bariumsulfat/ Lithopone, Bariumborat, Zinkphosphat und deren Mischungen, entnommen sein. Besonders bevorzugt ist hierbei Calciumcarbonat, Calciumoxid, Quarzmehl sowie deren Mischungen.

Die Erfindung wird nun anhand von Ausführungsbeispielen näher erläutert. Es zeigen
- Fig. 1a: ein erstes Ausführungsbeispiel der erfindungsgemäßen Sprühdose in perspektivischer Ansicht, eingestellt auf minimalen Durchfluss;
- Fig. 1b: die Sprühdose in Fig. 1 a, eingestellt auf maximalen Durchfluss;
- Fig. 2a: die Sprühdose in Fig. 1a in der Draufsicht;
- Fig. 2b: die Sprühdose in Fig. 1b in der Draufsicht;
- Fig. 3a: eine Teilschnittansicht längs der Schnittlinie Illa-Illa in Fig. 2a;
- Fig. 3b: eine Teilschnittansicht längs der Schnittlinie Illb-Illb in Fig. 2b;
- Fig. 4a: eine Teilseitenansicht in der in Fig. 3a angegebenen Blickrichtung IVa;
- Fig. 4b: eine Teilseitenansicht in der in Fig. 3b angegebenen Blickrichtung IVb;
- Fig. 5: eine Einzelheit aus Fig. 4b in vergrößerter Ansicht;
- Fig. 6a bis 6c: Drehwinkel-Diagramme zur Verdeutlichung der Höhenverstellung des Anschlagselements in Fig. 3a und 3b;
- Fig. 7: ein zweites Ausführungsbeispiel zur Einstellung des Sprühgutdurchsatzes analog Fig. 5;
- Fig. 8: ein drittes Ausführungsbeispiel zur Einstellung des Sprühgutdurchsatzes analog Fig. 5;
- Fig. 9: ein viertes Ausführungsbeispiel zur Einstellung des Sprühgutdurchsatzes analog Fig. 5.

Die Figuren 1 bis 4 zeigen eine Sprühdose 1 mit einem dosenförmigen Druckbehälter 11, im Folgenden auch als Dose bezeichnet, und einem Sprühkopf 12, die zur Aufnahme eines mittels eines Treibgases unter Druck stehenden Sprühgutes bestimmt ist (Fig. 1).

Wie die Figuren 3 zeigen, ist der Sprühkopf 12 auf einer Ventileinrichtung 111 des Druckbehälters 11 angeordnet. Der Sprühkopf 12 weist ein Sprühkopfgestell 121 auf, auf dem weitere Elemente montiert sind, wie im Folgenden beschrieben.

Das Sprühkopfgestell 121 weist einen zentrischen Befestigungsabschnitt mit einem Innengewinde auf, das auf einen an der Ventileinrichtung 111 ausgebildeten zentrischen Befestigungsabschnitt 121 b aufgeschraubt ist. Durch das Aufschrauben des Sprühkopfes 12 ist eine sehr zuverlässige Verbindung zwischen dem Sprühkopf 12 und dem Druckbehälter 11 hergestellt, die auch rauem Betriebseinsatz standhält. Die Ventileinrichtung 111 ist in üblicher Weise durch Bördeln mit dem Druckbehälter 11 gasdicht verbunden. Das Sprühkopfgestell 121 weist einen schalenförmigen Außenabschnitt auf, der die Ventileinrichtung 111 mit samt dem oberen Dosenrand übergreift.

Die Ventileinrichtung 111 weist ein "weibliches" Ventil auf, d. h. ein Ventil, das nicht mit einem hervorstehenden Ventilstößel ausgebildet ist, sondern mit einem in einer Ausnehmung angeordneten Ventilsitz.

Ein zylinderförmiges Druckstück 122 ist in dem Sprühkopfgestell 121 linearbeweglich gelagert. Die Bewegungsrichtung ist entlang der Dosenachse 11a. Das Druckstück 122 wirkt mit seiner der Ventileinrichtung 111 abgewandten Stirnseite mit einem Sprühbetätigungstaster 123 zusammen, der als ein einarmiger Hebel ausgebildet ist, der mittels eines Lagerstiftes 1231 in einem gabelförmigen Lagerabschnitt des Sprühkopfgestells 121 gelagert ist. Mit dem Druckstück 122 sind ein Stößelrohr 122s und ein radial anschließendes Düsenrohr 122d bewegungsverbunden. Das Stößelrohr 122s und das Düsenrohr 122d in dem Druckstück 122 sind starr angeordnet. In einer bevorzugten Ausführungsform sind Düsenrohr, Stößelrohr und Druckstück einstückig als ein Kunststoffspritzteil ausgebildet. Das Stößelrohr 122s kann einen Innendurchmesser von 1 bis 1,4 mm aufweisen, vorzugsweise 1,2 mm. Das Düsenrohr 122d kann einen Austrittsdurchmesser von 0,4 bis 0,6 mm aufweisen, vorzugsweise 0,5 mm. Durchmesser. Das Sprühgut wird über einen Zuführungsschlauch 111s, der auf einen rohrförmigen Eintrittsstutzen des Ventils aufgesteckt ist und dessen Eintritt auf dem Boden des Druckbehälters 11 aufliegt, zugeführt.

Durch Abwärtsdrücken des Sprühbetätigungstasters 123 - d. h. schwenken um seine Drehachse in Fig. 3 im Uhrzeigersinn - drückt das in der Dosenachse 11a wirkende Stößelrohr 122s den federbelasteten Ventilsitz der Ventileinrichtung 111 in die Ventileinrichtung hinein, so dass ein Ringspalt um den Ventilsitz ausgebildet wird, durch den das in dem Druckbehälter 11 unter Gasdruck stehende Sprühgut am Ventilsitz vorbei durch einen im unteren Abschnitt des Stößelrohrs 122s eingebrachten Schlitz in den Innenraum des Stößelrohrs 122s und von dort in das senkrecht zum Stößelrohr 122s angeordnete Düsenrohr 122d leitet, das von einer Düse 124 abgeschlossen ist. In der Düse 124 wird das Sprühgut zerstäubt. Je nach dem Grad des Niederdrückens des Sprühbetätigungstasters 123 wird ein mehr oder weniger großer Durchfluss des Sprühguts eingestellt. In dem in den Fig. 1 bis 4 dargestellten Ausführungsbeispiel weist die Düse 124 einen schlitzförmigen Austritt auf, so dass ein fächerförmiger flacher Sprühstrahl ausgebildet wird. Die Düse 124 ist um ihre Längsachse um 90° schwenkbar ausgebildet.

Der Weg des Sprühbetätigungstasters 123 ist durch ein zylinderförmiges höhenverstellbares Anschlagelement 125 begrenzt. In der oberen Stellung des Anschlagelements 125 wird ein minimaler Durchfluss des Sprühguts bereitgestellt (siehe Fig. 1a, 2a, 3a, 4a), in der unteren Stellung des Anschlagelements 125 wird ein maximaler Durchfluss des Sprühguts bereitgestellt (siehe Fig. 1b, 2b, 3b, 4b).

Das Anschlagelement 125 weist in seinem unteren Abschnitt einen radial auskragenden Führungsstift 125s auf, der mit einem Teil seiner radialen Erstreckung auf einer radialen Gegenfläche aufliegend abgestützt ist, welche als steigende Führungsfläche 127f an einem Führungsflächenelement 127 ausgebildet ist. In dem in den Fig. 1 bis 4 dargestellten Ausführungsbeispiel ist die Führungsfläche 127f als eine Kulissenführungsnut eines Kulissenelements ausgebildet. Die Führungsfläche 127f kann vorzugsweise einen Winkelbereich α von 90° bis 270°, bevorzugt von 150° bis 190° überstreichen, wobei die als Kulissenführungsnut ausgebildete Führungsfläche 127f zugleich Endanschläge für den Führungsstift 125s bereitstellt. Die Endanschläge können durch die Stirnenden der Führungsnut gebildet sein. Das Führungsflächenelement 127 kann zugleich ein Drehlager für das Anschlagelement 125 bilden und sich auf dem Sprühkopfgestell 121 abstützen. In einer vorteilhaften Ausführung kann das Führungsflächenelement 127 einstückig mit dem Sprühkopfgestell 121 ausgebildet sein (Fig. 5).

Das Anschlagelement 125 weist eine radial abstehende Verstellhandhabe auf, die als ein Stellarm 126 ausgebildet ist. Auf der Oberseite des Sprühbetätigungstasters 123 ist eine Skala 123s vorgesehen, die entweder die Möglichkeit bietet, individuelle Markierungen anzubringen oder bereits Markierungen aufweist, die es ermöglichen, den Stellarm 126 reproduzierbar einzustellen.

Der Stellarm 126 ragt mindestens bis an den Randbereich des Sprühkopfes 12 oder auch darüber hinaus, um auch mit Handschuhen eine sichere Einstellung des Maximaldurchflusses zu ermöglichen. Andererseits ist durch die großflächige Ausbildung des Sprühkopfes 12 der Stellarm 126 gegen Beschädigungen geschützt, wie sie beispielsweise beim Fallenlassen der Sprühdose eintreten können. Die radiale Länge des Stellarms 126 kann bei speziellen Ausführungsbeispielen daher so gestaltet sein, dass das radiale Ende des Stellarms 126 über die Draufsichtkontur des Sprühbetätigungstaster 123 hinaus ragt, aber innerhalb der Draufsichtkontur des Sprühkopfgestells liegt.

Die Figuren 6 zeigen an Hand von Diagrammen h(α) unterschiedliche Ausbildungsmöglichen der Führungsfläche 127f.

Fig. 6a zeigt eine abgewickelte Führungsfläche 127f für eine lineare drehwinkelabhängige Höhenverstellung h(α) des Anschlagelements. Mit dieser Ausführung ist eine kontinuierliche Höhenverstellung des Anschlagelements 125 möglich.

Fig. 6b zeigt eine abgewickelte Führungsfläche 127f für eine drehwinkelabhängige Höhenverstellung h(α) wie in Fig. 6a dargestellt, jedoch mit dem Unterschied, dass drei Plateauabschnitte vorgesehen sind, in denen keine Höhenverstellung stattfindet. In diesen Bereichen könnte weiter eine Rast für den Stellarm 126 vorgesehen sein, so dass drei Arbeitspunkte für den Maximaldurchfluss auch ohne visuelle Kontrolle einstellbar sind.

Fig. 6c zeigt eine abgewickelte Führungsfläche 127f für eine nichtlineare Höhenverstellung h(α). Mit dieser Ausführung ist beispielsweise eine Höhenverstellung des Anschlagelements 125 möglich, die im Anfangs- und Endbereich besonders feinfühlig ist.

Die Figuren 7 bis 9 zeigen weitere Ausführungsbeispiele, die sich hinsichtlich der Ausbildung und des Zusammenwirkens des Anschlagselements 125 und des Flächenführungselements 127 unterscheiden.

Fig. 7 zeigt ein Ausführungsbeispiel, bei dem ein Flächenführungselement 127 auf dem Sprühkopfgestell 121 drehbar gelagert ist und mit einem radial abstehenden Stellarm 126 starr verbunden ist. Ein zylindrisches Anschlagelement 125 ist in dem Flächenführungselement 127 linear gelagert und mit einer Verdrehsicherungseinrichtung 128 verbunden, so dass das Anschlagelement 125 nur linear beweglich ist. Ein das Anschlagelement 125 radial durchgreifender fixierter Führungsstift 125s ist auf einer als Führungsnut ausgebildeten Führungsfläche 127f am Flächenführungselement 127 abgestützt. Bei Drehung des Flächenführungselements 127 führt das Anschlagelement 125 eine Hubbewegung h aus, die in Fig. 7 durch einen Führungspfeil versinnbildlicht ist.

Fig. 8 zeigt ein weiteres Ausführungsbeispiel, bei dem ein zylinderförmiges Lagerelement 125I auf dem Sprühkopfgestell 121 fixiert angeordnet ist, das von einem hülsenförmigen Flächenführungselement 127 umgriffen ist. Das Flächenführungselement 127 ist mit einem radial abstehenden Stellarm 126 starr verbunden. Die dem Sprühkopfgestell 121 abgewandte Stirnseite des Flächenführungselements 127 bildet ein Anschlagelement 125. Eine als Führungsnut ausgebildete Führungsfläche 127f am Flächenführungselement 127 ist auf einem das Lagerelement 1251 radial durchgreifenden fixierten Führungsstift 125s abgestützt. Bei Drehung des Flächenführungselements 127 führt das Anschlagelement 125 eine Hubbewegung h aus, die in Fig. 8 durch einen Führungspfeil versinnbildlicht ist.

Fig. 9 zeigt ein weiteres Ausführungsbeispiel, bei dem ein zylinderförmiges Lagerelement 125I an dem Sprühkopfgestell 121 drehbar gelagert ist und von einem hülsenförmigen Flächenführungselement 127 umgriffen ist. Das drehbare Lagerelement 125I ist mit einem radial abstehenden Stellarm 126 starr verbunden. Das Flächenführungselement 127 ist mit einer Verdrehsicherungseinrichtung 128 verbunden, so dass das Flächenführungselement 127 nur linear beweglich ist. Die dem Sprühkopfgestell 121 abgewandte Stirnseite des Flächenführungselements 127 bildet ein Anschlagelement 125. Eine als Führungsnut ausgebildete Führungsfläche 127f am Flächenführungselement 127 ist auf einem das Lagerelement 125I radial durchgreifenden fixierten Führungsstift 125s abgestützt. Bei Drehung des Lagerelements 125I führt das Anschlagelement 125 eine Hubbewegung h aus, die in Fig. 9 durch einen Führungspfeil versinnbildlicht ist.

Die Sprühdose des Ausführungsbeispiels der Figuren ist vorzugsweise vorgesehen zur Aufnahme eines Aerosols, das folgende Komponenten umfasst:
a) 2,5 - 30 Gew.-% plättchenförmige Metallpigmente
b) 10 - 50 Gew.-% organische/s Lösemittel
c) 5 - 20 Gew.-% Bindemittel
d) 15 - 50 Gew.-% Treibgas,
wobei sich die Gewichtsangaben jeweils auf das Gesamtgewicht des Aerosols beziehen.

### Bezugszeichenliste

- 1: Sprühdose
- 11: Druckbehälter
- 11a: Dosenachse
- 12: Sprühkopf
- 111: Ventileinrichtung
- 111s: Zuführungsschlauch
- 121: Sprühkopfgestell
- 121b: Befestigungsabschnitt
- 122: Druckstück
- 123: Sprühbetätigungstaster
- 123l: Lagerstift
- 123s: Skala
- 124: Düse
- 125: Anschlagelement
- 125l: Lagerelement
- 125s: Führungsstift
- 126: Stellarm
- 127: Flächenführungselement
- 127f: Führungsfläche
- 128: Verdrehsicherungseinrichtung

## Patentansprüche

1. Sprühdose (1) mit einem Druckbehälter (11) und einem Sprühkopf (12), wobei
- in dem Druckbehälter (11) ein mittels eines Treibgases unter Druck stehendes Sprühgut aufgenommen ist;
- der Sprühkopf (12) eine Düse (124) und einen Sprühbetätigungstaster (123) aufweist;
- in dem Sprühkopf (12) ein mit dem Sprühbetätigungstaster (123) zusammenwirkendes Druckstück (122) bewegbar gelagert ist;
- mit dem Druckstück (122) ein Stößelrohr (122s) und ein radial anschließendes Düsenrohr (122d) bewegungsverbunden und/oder darin starr angeordnet ist;
- an dem freien Ende des Düsenrohrs (122d) die Düse (124) angeordnet ist;
- in dem Druckbehälter (11) eine Ventileinrichtung (111) angeordnet ist;
- die Ventileinrichtung (111) über das Stößelrohr (122s) des Druckstücks (122) durch Betätigung des Sprühbetätigungstasters (123) derart betätigbar ist, dass bei geöffneter Ventileinrichtung (111) das Sprühgut über das Stößelrohr (122s) und das Düsenrohr (122d) der Düse (124) zugeführt wird, um dort auszutreten;
- in oder auf dem Sprühkopf (12) ein mit dem Sprühbetätigungstaster (123) zusammenwirkendes im Wesentlichen stiftförmiges Anschlagelement (125) abgestützt ist;
- das Anschlagelement (125) über eine Verstellhandhabe (126) relativ zum Sprühkopf (12) höhenverstellbar ist,
**dadurch gekennzeichnet,**
a) **dass** das Anschlagelement (125) einen radial auskragenden stiftförmigen oder nasenförmigen Vorsprung (125s) aufweist, der mit zumindest einem Teil seiner radialen Erstreckung auf einer radialen Gegenfläche aufliegend abgestützt ist, welche als steigende Führungsfläche (127f) auf einem Führungsflächenelement (127) ausgebildet ist, auf der der Vorsprung bei Drehung des Anschlagelements (125) aufliegend geführt ist;
oder
b) **dass** das Anschlagelement (125) eine Verdrehsicherung (128) und einen radial auskragenden stiftförmigen oder nasenförmigen Vorsprung (125s) aufweist, der mit zumindest einem Teil seiner radialen Erstreckung auf einer radialen Gegenfläche aufliegend abgestützt ist, welche als steigende Führungsfläche (127f) auf einem Führungsflächenelement (127) ausgebildet ist, auf der der Vorsprung bei Drehung des Führungsflächenelements (127) aufliegend geführt ist;
oder
c) **dass** das Anschlagelement (125) mit einem Führungsflächenelement (127) bewegungsverbunden ist, wobei das Führungsflächenelement (127) auf einem Lagerelement (1251) bei Drehung des Führungsflächenelements (127) höhenverstellbar geführt ist und das Lagerelement (125l) einen radial auskragenden stiftförmigen oder nasenförmigen Vorsprung (125s) aufweist, der mit zumindest einem Teil seiner radialen Erstreckung auf einer radialen Gegenfläche aufliegend abgestützt ist, welche als steigende Führungsfläche (127f) auf dem Führungsflächenelement (127) ausgebildet ist;
oder
d) **dass** das Anschlagelement (125) mit einem Führungsflächenelement (127) bewegungsverbunden ist, das eine Verdrehsicherung (128) aufweist, wobei das Führungsflächenelement (127) auf einem Lagerelement (1251) bei Drehung des Lagerelements (125l) höhenverstellbar geführt ist und das Lagerelement (125l) einen radial auskragenden stiftförmigen oder nasenförmigen Vorsprung (125s) aufweist, der mit zumindest einem Teil seiner radialen Erstreckung auf einer radialen Gegenfläche aufliegend abgestützt ist, welche als steigende Führungsfläche (127f) auf dem Führungsflächenelement (127) ausgebildet ist.

2. Sprühdose nach Anspruch 1,
**dadurch gekennzeichnet,**
**dass** die Führungsfläche (127f) auf einer Fläche einer das Führungsflächenelement (127) bildenden Rampe ausgebildet ist.

3. Sprühdose nach Anspruch 1,
**dadurch gekennzeichnet,**
**dass** die Führungsfläche (127f) in einer Kulissenausnehmung einer als das Führungsflächenelement (127) ausgebildeten Kulissenelements ausgebildet ist.

4. Sprühdose nach einem der vorangehenden Ansprüche,
**dadurch gekennzeichnet,**
**dass** der radial auskragende Vorsprung als ein in das Anschlagelement (125) oder das Lagerelement (1251) eingesteckt fixierter radialer Stift (125s) ausgebildet ist.

5. Sprühdose nach einem der Ansprüche 1 bis 3,
**dadurch gekennzeichnet,**
**dass** der radial auskragende Vorsprung (125s) mit dem Anschlagelement (125) oder dem Lagerelement (125l) einstückig ausgebildet ist.

6. Sprühdose nach einem der vorangehenden Ansprüche,
**dadurch gekennzeichnet,**
**dass** die Verstellhandhabe (126) als ein von dem Anschlagelement (125) oder dem Lagerelement (1251) oder dem Führungsflächenelement (127) radial abstehender Stellarm (126) ausgebildet ist.

7. Sprühdose nach Anspruch 6,
**dadurch gekennzeichnet,**
**dass** der Stellarm (126) mit dem Anschlagelement (125) oder dem Lagerelement (125l) oder dem Führungsflächenelement (127) drehstarr verbunden ist.

8. Sprühdose nach Anspruch 7,
**dadurch gekennzeichnet,**
**dass** der Stellarm (126) mit dem Anschlagelement (125) oder dem Lagerelement (125l) oder dem Führungsflächenelement (127) einstückig ausgebildet ist.

9. Sprühdose nach einem der Ansprüche 6 bis 8,
**dadurch gekennzeichnet,**
**dass** der Stellarm (126) über die Kontur des Sprühbetätigungstasters (123) radial hinausragt.

10. Sprühdose nach einem der vorangehenden Ansprüche,
**dadurch gekennzeichnet,**
**dass** der Sprühkopf (12) ein Sprühkopfgestell (121) aufweist, mit dem der Sprühkopf (12) mit dem Druckbehälter (11) verbunden ist, wobei der Stellarm (126) über die Kontur des Sprühbetätigungstasters (123) radial hinausragt, aber nicht über die Kontur des Sprühkopfgestells (121) radial hinausragt.

11. Sprühdose nach einem der Ansprüche 1 bis 9,
**dadurch gekennzeichnet,**
**dass** der Sprühkopf (12) ein Sprühkopfgestell (121) aufweist, mit dem der Sprühkopf (12) mit dem Druckbehälter (11) verbunden ist, wobei der Stellarm (126) über die Kontur des Sprühkopfgestells (121) radial hinausragt.

12. Sprühdose nach einem der Ansprüche 6 bis 11,
**dadurch gekennzeichnet,**
**dass** die Drehlage des Stellarms (126) an einer Skala (123s) ablesbar ist.

13. Sprühdose nach einem der Ansprüche 6 bis 12,
**dadurch gekennzeichnet,**
**dass** der Stellarm (126) in einem Winkelbereich von 90° bis 270° verstellbar ist.

14. Sprühdose nach einem der vorangehenden Ansprüche,
**dadurch gekennzeichnet,**
**dass** der Sprühkopf (12) auf einen zentrischen Befestigungsabschnitt (121 b) einer Ventileinrichtung (111) der Sprühdose (1) aufschraubbar ist.

15. Sprühdose (1) nach einem der vorangehenden Ansprüche,
**dadurch gekennzeichnet,**
**dass** die Sprühdose (1) mit einem Aerosol befüllt ist, das folgende Komponenten umfasst:
a) plättchenförmige Metalleffektpigmente
b) Wasser und/oder organische/s Lösemittel
c) Bindemittel
d) Treibgas

## Claims

1. Spray can (1) with a pressure container (11) and a spray head (12), in which
- a spray product placed under pressure by means of a propellant gas is contained in the pressure container (11);
- the spray head (12) has a nozzle (124) and a spray operating button (123);
- a pressure piece (122) co-operating with the spray operating button (123) is mounted in the spray head (12) so as to be displaceable;
- a plunger tube (122s) and a radially adjoining nozzle tube (122d) is connected to the pressure piece (122) so as to be displaceable therewith and/or is disposed rigidly therein;
- the nozzle (124) is disposed at the free end of the nozzle tube (122d);
- a valve unit (111) is disposed in the pressure container (11);
- the valve unit (111) can be operated via the plunger tube (122s) of the pressure piece (122) by operating the spray operating button (123) so that when the valve unit (111) is opened, the spray product is delivered through the plunger tube (122s) and the nozzle tube (122d) of the nozzle (124), so that it can exit there;
- an essentially pin-shaped stop element (125) co-operating with the spray operating button (123) is supported in or on the spray head (12);
- the stop element (125) is height adjustable relative to the spray head (12) by means of an adjusting handle (126),
**characterised in that**
a) the stop element (125) has a radially projecting pin-shaped or lug-shaped projection (125s) which is supported by at least a part of its radial extension so that it lies on a radial co-operating surface which is provided in the form of a rising guide surface (127f) on a guide surface element (127) on which the projection lies in a guided arrangement as the stop element is rotated;
or
b) the stop element (125) has an anti-rotation lock (128) and a radially projecting pin-shaped or lug-shaped projection (125s) which is supported by at least a part of its radial extension so that it lies on a radial co-operating surface which is provided in the form of a rising guide surface (127f) on a guide surface element (127), on which the projection lies in a guided arrangement as the guide surface element (127) is rotated;
or
c) the stop element (125) is connected to a guide surface element (127) so as to be displaceable therewith and the guide surface element (127) is guided on a bearing element (125l) in a height-adjustable arrangement as the guide surface element (127) is rotated, and the bearing element (125l) has a radially projecting pin-shaped or lug-shaped projection (125s) which is supported so that it lies with at least a part of its radial extension on a radial co-operating surface, which is provided in the form of a rising guide surface (127f) on the guide surface element (127);
or
d) the stop element (125) is connected to a guide surface element (127) having an anti-rotation lock (128)so as to be displaceable therewith, and the guide surface element (127) is guided on a bearing element (125l) in a height-adjustable arrangement as the bearing element (125l) is rotated, and the bearing element (125l) has a radially projecting pin-shaped or lug-shaped projection (125s) which is supported so that it lies with at least a part of its radial extension on a radial co-operating surface, which is provided in the form of a rising guide surface (127f) on the guide surface element (127).

2. Spray can as claimed in claim 1,
**characterised in that**
the guide surface (127f) is provided on a surface of a ramp forming the guide surface element (127)

3. Spray can as claimed in claim 1,
**characterised in that**
the guide surface (127f) is disposed in a link recess of a link element constituting the guide surface element (127).

4. Spray can as claimed in one of the preceding claims, **characterised in that**
the radially projecting projection is provided in the form of a fixed radial pin (125s) inserted in the stop element (125) or the bearing element (125l).

5. Spray can as claimed in one of claims 1 to 3,
**characterised in that**
the radially projecting projection (125s) is of an integral design with the stop element (125) or the bearing element (125l).

6. Spray can as claimed in one of the preceding claims,
**characterised in that**
the adjusting handle (126) is provided in the form of an actuator arm (126) projecting radially out from the stop element (125) or from the bearing element (125l) or from the guide surface element (127).

7. Spray can as claimed in claim 6,
**characterised in that**
the actuator arm (126) is connected rigidly to the stop element (125) or to the bearing element (125l) or to the guide surface element (127) so as to rotate therewith.

8. Spray can as claimed in claim 7,
**characterised in that**
the actuator arm (126) is of an integral design with the stop element (125) or the bearing element (125l) or the guide surface element (127).

9. Spray can as claimed in one of claims 6 to 8,
**characterised in that**
the actuator arm (126) extends radially out beyond the contour of the spray operating button (123).

10. Spray can as claimed in one of the preceding claims,
**characterised in that**
the spray head (12) has a spray head support frame (121) by means of which the spray head (12) is connected to the pressure container (11), and the actuator arm (126) extends radially out beyond the contour of the spray operating button (123) but does not extend radially out beyond the contour of the spray head support frame (121).

11. Spray can as claimed in one of claims 1 to 9,
**characterised in that**
the spray head (12) has a spray head support frame (121) by means of which the spray head (12) is connected to the pressure container (11), and the actuator arm (126) extends radially out beyond the contour of the spray head support frame (121).

12. Spray can as claimed in one of claims 6 to 11,
**characterised in that**
the rotary position of the actuator arm (126) can be read from a scale (123s).

13. Spray can as claimed in one of claims 6 to 12
**characterised in that**
the actuator arm (126) is displaceable within an angular range of 90° to 270°.

14. Spray can as claimed in one of the preceding claims
**characterised in that**
the spray head (12) can be screwed onto a central fixing portion (121 b) of a valve unit (111) of the spray can (1).

15. Spray can (1) as claimed in one of the preceding claims
**characterised in that**
the spray can (1) is filled with an aerosol comprising the following components:
a) platelet-shaped metal effect pigments
b) water and/or organic solvent
c) binding agent
d) propellant gas.

## Revendications

1. Bombe aérosol (1) comprenant un récipient sous pression (11) et une tête de pulvérisation (12), où :
- un produit à pulvériser maintenu sous pression au moyen d'un gaz propulseur est contenu dans le récipient sous pression (11) ;
- la tête de pulvérisation (12) présente une filière (124) et un bouton d'actionnement de pulvérisation (123) ;
- une pièce de pression (122) coopérant avec le bouton d'actionnement de pulvérisation (123) est montée de façon mobile dans la tête de pulvérisation (12) ;
- un tube poussoir (122s) et un tube de filière (122d) raccordé radialement sont reliés dans une liaison de mouvement avec la pièce de pression (122) et/ou agencés de façon fixe dans celle-ci ;
- la filière (124) est agencée à l'extrémité libre du tube de filière (122d) ;
- un dispositif de soupape (111) est agencé dans le récipient sous pression (11) ;
- le dispositif de soupape (111) peut être actionné par le biais du tube poussoir (122s) de la pièce de pression (122) en actionnant le bouton d'actionnement de pulvérisation (123) de telle sorte que lorsque le dispositif de soupape (111) est ouvert, le produit à pulvériser est amené à la filière (124) par le biais du tube poussoir (122s) et du tube de filière (122d) afin d'y sortir ;
- un élément de butée sensiblement en forme de broche (125) coopérant avec le bouton d'actionnement de pulvérisation (123) repose dans ou sur la tête de pulvérisation (12) ;
- l'élément de butée (125) peut être réglé en hauteur par rapport à la tête de pulvérisation (12) par le biais d'une manette de réglage (126) ;
**caractérisée**
a) **en ce que** l'élément de butée (125) présente une saillie en forme de broche ou en forme de nez formant un encorbellement en direction radiale (125s), qui repose en appui avec au moins une partie de son extension radiale sur une surface radiale opposée qui est réalisée comme surface de guidage montante (127f) sur un élément de surface de guidage (127) sur lequel la saillie est amenée en appui lors d'une rotation de l'élément de butée (125) ;
ou
b) **en ce que** l'élément de butée (125) présente une protection contre la torsion (128) et une saillie en forme de broche ou en forme de nez formant un encorbellement en direction radiale (125s), qui repose en appui avec au moins une partie de son extension radiale sur une surface radiale opposée qui est réalisée comme surface de guidage montante (127f) sur un élément de surface de guidage (127) sur lequel la saillie est amenée en appui lors d'une rotation de l'élément de surface de guidage (127) ;
ou
c) **en ce que** l'élément de butée (125) est relié dans une liaison de mouvement avec un élément de surface de guidage (127), étant entendu que l'élément de surface de guidage (127) est amené de façon réglable en hauteur sur un élément de palier (125l) lors d'une rotation de l'élément de surface de guidage (127) et l'élément de palier (125l) présente une saillie en forme de broche ou en forme de nez formant un encorbellement en direction radiale (125s), qui repose en appui avec au moins une partie de son extension radiale sur une surface radiale opposée qui est réalisée comme surface de guidage montante (127f) sur l'élément de surface de guidage (127) ;
ou
d) **en ce que** l'élément de butée (125) est relié dans une liaison de mouvement avec un élément de surface de guidage (127) qui présente une protection contre la torsion (128), étant entendu que l'élément de surface de guidage (127) est amené de façon réglable en hauteur sur un élément de palier (125l) lors d'une rotation de l'élément de palier (125l) et l'élément de palier (125l) présente une saillie en forme de broche ou en forme de nez formant un encorbellement en direction radiale (125s), qui repose en appui avec au moins une partie de son extension radiale sur une surface radiale opposée qui est réalisée comme surface de guidage montante (127f) sur l'élément de surface de guidage (127).

2. Bombe aérosol selon la revendication 1,
**caractérisée**
**en ce que** la surface de guidage (127f) est réalisée sur une surface d'une rampe formant l'élément de surface de guidage (127).

3. Bombe aérosol selon la revendication 1,
**caractérisée**
**en ce que** la surface de guidage (127f) est réalisée dans un évidement de coulisse d'un élément de coulisse réalisé comme étant l'élément de surface de guidage (127).

4. Bombe aérosol selon l'une des revendications précédentes,
**caractérisée**
**en ce que** la saillie formant un encorbellement radial est réalisée comme une broche radiale (125s) fixée par emboîtement dans l'élément de butée (125) ou l'élément de palier (125l).

5. Bombe aérosol selon l'une des revendications 1 à 3,
**caractérisée**
**en ce que** la saillie formant un encorbellement radial (125s) est réalisée d'une seule pièce avec l'élément de butée (125) ou l'élément de palier (125l).

6. Bombe aérosol selon l'une des revendications précédentes,
**caractérisée**
**en ce que** la manette de réglage (126) est réalisée comme un bras de réglage (126) s'écartant radialement de l'élément de butée (125) ou de l'élément de palier (125l) ou de l'élément de surface de guidage (127).

7. Bombe aérosol selon la revendication 6,
**caractérisée**
**en ce que** le bras de réglage (126) est relié de façon à ne pas pouvoir tourner avec l'élément de butée (125) ou l'élément de palier (125l) ou l'élément de surface de guidage (127).

8. Bombe aérosol selon la revendication 7,
**caractérisée**
**en ce que** le bras de réglage (126) est réalisé d'une seule pièce avec l'élément de butée (125) ou l'élément de palier (125l) ou l'élément de surface de guidage (127).

9. Bombe aérosol selon l'une des revendications 6 à 8,
**caractérisée**
**en ce que** le bras de réglage (126) fait saillie radialement au-delà du contour du bouton d'actionnement de pulvérisation (123).

10. Bombe aérosol selon l'une des revendications précédentes,
**caractérisée**
**en ce que** la tête de pulvérisation (12) présente un bâti de tête de pulvérisation (121) avec lequel la tête de pulvérisation (12) est reliée avec le récipient sous pression (11), étant entendu que le bras de réglage (126) fait saillie radialement au-delà du contour du bouton d'actionnement de pulvérisation (123), mais ne fait pas saillie radialement au-delà du contour du bâti de la tête de pulvérisation (121).

11. Bombe aérosol selon l'une des revendications 1 à 9,
**caractérisée**
**en ce que** la tête de pulvérisation (12) présente un bâti de tête de pulvérisation (121) avec lequel la tête de pulvérisation (12) est reliée avec le récipient sous pression (11), étant entendu que le bras de réglage (126) fait saillie radialement au-delà du contour du bâti de la tête de pulvérisation (121).

12. Bombe aérosol selon l'une des revendications 6 à 11,
**caractérisée**
**en ce que** la position de rotation du bras de réglage (126) peut être lue sur une échelle graduée (123s).

13. Bombe aérosol selon l'une des revendications 6 à 12,
**caractérisée**
**en ce que** le bras de réglage (126) peut être déplacé dans un intervalle d'angle de 90° à 270°.

14. Bombe aérosol selon l'une des revendications précédentes,
**caractérisée**
**en ce que** la tête de pulvérisation (12) peut être vissée sur une section de fixation centrale (121 b) d'un dispositif de soupape (111) de la bombe aérosol (1).

15. Bombe aérosol (1) selon l'une des revendications précédentes,
**caractérisée**
**en ce que** la bombe aérosol (1) est remplie d'un aérosol qui comprend les composants suivants :
a) pigments de finition métallisée en forme de plaquettes ;
b) eau et/ou solvant(s) organique(s) ;
c) liant ;
d) gaz propulseur.
